# EUROPÄISCHE PATENTSCHRIFT

(11) **EP 2 885 110 B1**
(45) Veröffentlichungstag und Bekanntmachung des Hinweises auf die Patenterteilung: **05.07.2017**
(21) Anmeldenummer: 13750302.5
(22) Anmeldetag: 13.08.2013
(51) Int. Cl.: B25C 1/00, B25C 1/04

(54) **EINTREIBGERÄT MIT SICHERHEITSSPERRE**
FASTENER DRIVING TOOL WITH SAFETY LOCK
APPAREIL D'ENFONCEMENT AVEC BLOCAGE DE SÉCURITÉ

(30) Priorität: 17.08.2012 DE 102012214694
(43) Veröffentlichungstag der Anmeldung: 24.06.2015
(73) Patentinhaber: Hilti Aktiengesellschaft, 9494 Schaan (LI)
(72) Erfinder: WOLF, Iwan, CH-7204 Untervaz (CH); GRAZIOLI, Mario, CH-7000 Chur (CH); FRANZ, Karl, A-6800 Feldkirch (AT); MIESCHER, Stefan, CH-9494 Schaan (LI)
(74) Vertreter: Hilti Aktiengesellschaft Corporate Intellectual Property
(86) Internationale Anmeldenummer: PCT/EP2013/066873
(87) Internationale Veröffentlichungsnummer: WO 2014/026966

(56) Entgegenhaltungen:
- EP-A1- 2 199 027
- EP-A2- 2 397 260
- DE-A1-102005 000 107
- US-A1- 2012 160 888

## Beschreibung

Die Erfindung betrifft ein Eintreibgerät nach dem Oberbegriff des Anspruchs 1.

DE 100 32 310 A1 beschreibt ein mit Brenngas betriebenes Eintreibgerät, bei dem eine Stellung eines Eintreibkolbens zur Funktionssteuerung mittels eines Tastgliedes abfragbar ist.

EP 2 199 027 A1 beschreibt ein handgeführtes Eintreibgerät, bei dem ein Eintreibstössel von einer Klinke einer Sperreinrichtung festgehalten wird.

DE 10 2005 000 107 A1 beschreibt ein handgeführtes Eintreibgerät mit einem Sperrglied.

Es ist die Aufgabe der Erfindung, ein Eintreibgerät anzugeben, das eine hohe Betriebssicherheit aufweist.

Diese Aufgabe wird für eine eingangs genannte Eintreibvorrichtung erfindungsgemäß mit den kennzeichnenden Merkmalen des Anspruchs 1 gelöst. Durch das Vorsehen eines Sperrgliedes in dem Weg des Energieübertragungselements wird eine ungewollte oder nicht betriebsgemäße Beaufschlagung des Befestigungselements unmittelbar verhindert. Das Abfangen des Energieübertragungselementes verhindert in einem solchen Fall ein Einwirken auf das Befestigungselement. Je nach Auslegung kann dabei ein erheblicher Anteil oder auch eine vollständige Bewegungsenergie durch das Sperrglied abgefangen werden, die andernfalls auf das Befestigungselement übertragen würde.

Unter einem Befestigungselement im Sinne der Erfindung wird dabei jeder eintreibbare Nagel, Bolzen, Stift oder auch eine Klammer oder Schraube verstanden. Die Befestigungsvorrichtung ist elektrisch angetrieben und handgeführt. Der Antrieb kann bevorzugt über einen elektrischen Energiespeicher nach Art eines Akkumulators verfügen, um kabellos betrieben zu werden.

Das Energieübertragungselement kann auf beliebige, von Eintreibgeräten bekannte Weise ausgebildet sein. Zum Beispiel kann es sich um einen federbelasteten Kolben als Energieübertragungselement handeln, das von einer eine drehbare Spindel umfassende Antriebsvorrichtung spannbar ist. Die Feder kann als Metall- oder Kunststofffeder oder auch als Gasfeder ausgebildet sein. Bei solchen Geräten erfolgt meist ein Spannen der Feder durch Drehen der Spindel mittels eines z.B. elektrischen Motors bis zu einem gespannten Zustand. Nach einem Auslösen wird der Kolben durch die Feder beschleunigt, so dass der Kolben auf das Befestigungselement trifft und dieses in ein Werkstück einreibt. Ein Rückstellen des Kolbens in eine Ausgangsposition kann nachfolgend durch weitere Drehung der Spindel erfolgen, wobei je nach Auslegung der Mechanik die Drehrichtung umgekehrt sein kann. Andere unter die Erfindung fallende Ausführungsformen können zum Beispiel brenngasbetriebene oder druckluftbetriebene Eintreibgeräte umfassen. Bei allen Ausführungsformen wird dabei das Energieübertragungselement mittels einer Energiequelle zunächst mit einer Bewegungsenergie beaufschlagt, wobei es diese nachfolgend auf das Befestigungselement überträgt, um es in ein Werkstück einzutreiben.

Unter einem Treibglied des Energieübertragungselements wird im Sinne der Erfindung derjenige Teil verstanden, der unmittelbar auf das Befestigungselement einwirkt, um dieses zu beschleunigen. Bei dem Treibglied handelt es sich häufig, aber nicht notwendig, um einen Stößel. Der Stößel ist meist als vorderes Teil eines antreibbaren Kolbens oder einer sonstigen Komponente des Energieübertragungselements ausgebildet. Grundsätzlich kann das Sperrglied unmittelbar in einem Verfahrweg des Treibgliedes oder auch in einem Verfahrweg eines anderen Teils des Energieübertragungselementes sperrend angeordnet sein. Wesentlich ist dabei, dass eine Beschleunigung des Befestigungselementes grundsätzlich verhindert wird.

Unter einem Sensorglied im Sinne der Erfindung ist jedes Element zu verstehen, das zur Feststellung eines betriebsgemäßen Zustandes dient. Es kann sich um ein mechanisches Tastglied handeln, um ein elektromechanisches Bauteil, ein zu betätigender Sicherheitsschalter, eine Lichtschranke oder Ähnliches. Insbesondere wird unter einem Sensorglied im Sinne der Erfindung eine Vorrichtung verstanden, mittels der ein ordnungsgemäßes Anlegen oder Andrücken des Eintreibgerätes an ein Werkstück feststellbar ist, um einen unkontrollierten Austritt des Befestigungselements aus dem Eintreibgerät zu verhindern.

Bei einer besonders bevorzugten Ausführungsform der Erfindung ist zusätzlich zu dem Sperrglied eine weitere Sicherheitseinrichtung an dem Eintreibgerät vorgesehen, wobei das Auslösen eines Eintreibvorgangs mittels der weiteren Sicherheitseinrichtung verhindert ist. Im Unterschied zu der Funktion des Sperrgliedes wird durch die weitere Sicherheitseinrichtung lediglich ein Auslösen blockiert. Solche Sicherheitseinrichtungen sind in vielen Bauarten bekannt. Ein Kriterium zur Aktivierung der weiteren Sicherheitseinrichtung kann von dem betriebsgemäßen Zustand zur Freigabe des Sperrgliedes abweichen oder auch dasselbe Kriterium sein. Ein wesentlicher Unterschied zwischen der weiteren Sicherheitseinrichtung und der Funktion des Sperrglieds besteht darin, dass durch das Sperrglied eine Energieübertragung auf das Befestigungselement grundsätzlich verhinderbar ist. Das Sperrglied ist daher auch dann wirksam, wenn durch Manipulationen, Verschleiß, Bruch, Einwirkung von Wasser, Eis oder sonstige unvorhergesehene Umstände weitere Sicherheitseinrichtungen ausfallen.

Besonders bevorzugt ist ein erfindungsgemäßes Sperrglied daher ergänzend zu der Sicherheitseinrichtung vorgesehen, so dass insgesamt eine besonders hohe Sicherheit erzielt wird. Grundsätzlich kann aber auch vorgesehen sein, dass die Sicherheit ausschließlich durch das Sperrglied und ohne weitere Sicherheitseinrichtung gewährleistet wird. In einem solchen Fall ist das Sperrglied zweckmäßig so auszulegen, dass es auch wiederholt das Energieübertragungselement abfangen kann, ohne dass relevante Bauteile hierdurch Schaden nehmen oder ermüden.

Bei einer allgemein bevorzugten Ausführungsform der Erfindung umfasst das Sensorglied ein Andruckglied in einem vorderen Bereich des Eintreibgerätes, wobei das Andruckglied zur Freigabe des Eintreibvorganges gegen ein Werkstück abgestützt ist. Ein solches Andruckglied kann zum Beispiel als einschiebbarer hülsenförmiger Mündungskanal, als einschiebbarer Tastbolzen oder Ähnliches ausgebildet sein.

Das Sperrglied umfasst bei einer allgemein vorteilhaften Ausführungsform einen beweglichen Schieber, wobei der Schieber in einer Sperrstellung zwischen dem Treibglied und dem Befestigungselement angeordnet ist, und wobei der Schieber in einer Freigabestellung einen Verfahrweg des Treibgliedes gegen das Befestigungsglied freigibt. Die Positionierung zwischen dem Treibglied und dem Befestigungselement bewirkt die Sicherung auf besonders effektive Weise. Das Sperrglied ist vorzugsweise aus einem stabilen Material ausgebildet und daher besonders geeignet, die Bewegungsenergie des Treibglieds beziehungsweise des Kolbens abzufangen. Zudem besteht hierdurch eine Anordnung des Sperrglieds in einem vorderen Bereich des Eintreibgerätes, so dass insbesondere eine mechanische Ansteuerung des Schiebers leicht realisierbar ist.

Bei einer besonders bevorzugten Weiterbildung ist dabei der Schieber über eine Mechanik mit einem Andruckglied verbunden, wobei ein Andrücken des Andruckgliedes gegen ein Werkstück den Schieber in die Freigabestellung bewegt. Das Andruckglied kann je nach Anforderungen zudem eine oder mehrere weitere Sicherheitseinrichtungen des Eintreibgerätes ansteuern. Durch den Vorgang des Andrückens gegen ein Werkstück ist auf einfache und effektive Weise der betriebsgemäße Zustand des Eintreibgerätes hergestellt.

Bei einer einfachen und zweckmäßigen Realisierung einer Ansteuerung ist dabei das Sperrglied mittels einer Anpressstange mit dem Andruckglied verbunden.

Bei einer ersten möglichen Detailgestaltung kann der Schieber als ein Drehschieber ausgebildet sein. Bei einer hierzu alternaiven Ausgestaltung kann der Schieber auch als ein linearer Schieber ausgebildet sein.

Bei einer bevorzugten, aber nicht notwendigen Bauform eines Eintreibgerätes liegt ein elektrischer Motor als Antriebsquelle vor. Alternativ hierzu kann aber auch eine andere Antriebsform wie etwa Brenngas oder Druckluft gewählt sein.

Weitere Merkmale und Vorteile der Erfindung ergeben sich aus den Ausführungsbeispielen sowie aus den abhängigen Ansprüchen. Nachfolgend werden mehrere bevorzugte Ausführungsbeispiele der Erfindung beschrieben und anhand der anliegenden Zeichnungen näher erläutert.
- Fig. 1: zeigt eine seitliche, teilweise aufgeschnittene Gesamtansicht eines erfindungsgemäßen Eintreibgerätes.
- Fig. 2: zeigt ein Bauelement des Gerätes aus Fig. 1 mit einem Sperrglied als Drehschieber in räumlicher Ansicht in einem nicht angepressten Zustand.
- Fig. 3a: zeigt das Bauelement aus Fig. 2 in einer seitlichen Draufsicht mit einer Schnittansicht entlang der Linie A-A..
- Fig. 3b: zeigt das Bauelement aus Fig. 2 in einer weiteren seitlichen Draufsicht.
- Fig. 3c: zeigt eine Schnittansicht des Bauelements aus Fig. 3b entlang der Linie A-A.
- Fig. 4: zeigt das Bauelement aus Fig. 2 in räumlicher Ansicht in einem angepressten Zustand.
- Fig. 5a: zeigt das Bauelement aus Fig. 4 in einer seitlichen Draufsicht mit einer Schnittansicht entlang der Linie A-A..
- Fig. 5b: zeigt das Bauelement aus Fig. 4 in einer weiteren seitlichen Draufsicht.
- Fig. 5c: zeigt eine Schnittansicht des Bauelements aus Fig. 5b entlang der Linie A-A.
- Fig. 6: zeigt eine weitere Ausführungsform des Bauelementes aus Fig. 2 mit einem linearen Schieber als Sperrglied in einem nicht angepressten Zustand.
- Fig. 7: zeigt das Bauelement aus Fig. 6 in zwei seitlichen Draufsichten und einer Schnittansicht entlang der Linie A-A.
- Fig. 8: zeigt eine räumliche Ansicht des Bauelements aus Fig. 6 in einem angepressten Zustand.
- Fig. 9: zeigt das Bauelement aus Fig. 7 in zwei seitlichen Draufsichten und einer Schnittansicht entlang der Linie A-A.
- Fig. 10: zeigt eine schematische Darstellung eines Sperrglieds mit einem linearen, verschwenkbaren Schieber.
- Fig. 11: zeigt eine schematische Darstellung eines Sperrglieds mit einem linearen, vierschiebbaren Schieber.
- Fig. 12: zeigt eine schematische Darstellung eines Sperrglieds mit einem Drehschieber in offner und geschlossener Stellung.
- Fig. 13: zeigt eine Abwandlung des Drehschiebers aus Fig. 12.

Das erfindungsgemäße Eintreibgerät aus Fig. 1 umfasst ein handgeführtes Gehäuse 1, in dem ein Energieübertragungselement 2 mit einer Antriebseinrichtung 7 aufgenommen ist. Im vorliegenden Ausführungsbeispiel handelt es sich um ein elektrisch angetriebenes Eintreibgerät. Das Energieübertragungselement 2 umfasst einen linear geführten Kolben mit einem Treibglied 4 in Form eines im Wesentlichen zylindrischen Stößels aus besonders verschleißarmem Material. In einem vorderen Bauelement 5 des Eintreibgerätes ist ein gedämpfter Anschlag 6 (siehe Fig. 3c) für den Kolben angeordnet.

Befestigungselemente 8 (siehe Fig. 5c, Fig. 10) sind in einem Magazin 9 aufgenommen. Durch eine Zufuhrmechanik wird jeweils ein Befestigungselement in eine Kammer 10 des Bauelements 5 transportiert, von wo es durch Einwirkung des Treibglieds 4 beschleunigt und durch ein hülsenförmiges Mündungsteil 11 hindurch in ein Werkstück (nicht dargestellt) eingetrieben wird.

Die Antriebseinrichtung 7 umfasst vorliegend einen Elektromotor 7a, ein Getriebe 7b mit daran anschließender Drehspindel (nicht dargestellt) und ein Federglied 7c zur Zwischenspeicherung von mechanischer Energie, dessen Ende in einer Federaufnahme 3 aufgenommen ist. Vor einem Auslösen eines Eintreibvorgangs erfolgt ein Spannen des Federglieds 7c und ein Rückstellen des Kolbens in eine Ausgangsposition auf bekannte Weise. In diesem Betriebszustand kann ein Auslösen des Eintreibvorgangs erfolgen, sofern weitere Sicherheitskriterien erfüllt sind.

Nach einem Auslösen des Eintreibvorgangs beschleunigt das Federglied 7c den Kolben des Energieübertragungselements 2 in Richtung des Anschlags 6. Dabei wird das Treibglied 4 gegen das Befestigungselement 8 geschlagen, so dass dieses in das Werkstück eingetrieben wird.

In einem dabei von dem Treibglied 4 überfahrenen Weg ist ein Sperrglied 12 angeordnet, wobei das Sperrglied eine sperrende Anordnung (siehe etwa Fig. 2 bis Fig. Fig. 3c, Fig. 6, Fig. 7, Fig. 10) oder eine freigebende Anordnung (siehe etwa Fig. 4 bis Fig. 5c, Fig. 8, Fig. 9) aufweisen kann.

Das Sperrglied umfasst jeweils einen Schieber 13, der je nach gezeigter Ausführungsform als linearer Schieber oder als Drehschieber ausgebildet sein kann. Falls ein Auslösen des Eintreibgerätes im gesperrten Zustand des Sperrglieds 12 erfolgen sollte, so würde das Treibglied 4 gegen den Schieber 13 des Sperrglieds 12 treffen und hierdurch in seinem Weg aufgehalten. Dabei wird die Bewegungsenergie des Energieübertragungselementes abgefangen und nicht auf das Befestigungselement geleitet.

Das vorliegende Eintreibgerät weist zudem weitere Sicherheitseinrichtungen (nicht dargestellt) auf, durch die ein Auslösen des Gerätes in einem nicht betriebsgemäßen Zustand verhindert wird. Sollte aus Gründen einer Funktionsstörung oder einer Manipulation dennoch ein Auslösen erfolgen, so würde das Sperrglied 12 als zusätzliche Sicherung greifen, die eine Energieübertragung auf das Befestigungselement unmittelbar verhindert.

Die weiteren Sicherheitseinrichtungen können rein mechanischer Natur sein oder auch elektrische Schalter wie etwa Kontakte, Photozellen oder Ähnliches aufweisen. Im vorliegenden Fall liegt ein betriebsgemäßer Zustand zum Eintreiben des Befestigungselementes 8 nur dann vor, wenn das Mündungsteil 11 gegen ein Werkstück angedrückt ist. Hierzu weist das Mündungsteil 11 eine Einschiebbarkeit um einen Hub entlang seiner Längsrichtung bzw. in der Eintreibrichtung auf. Das Mündungsteil 11 ist mit einer Anpressstange 14 gekoppelt, die gegen eine Feder 14a abgestützt ist. So werden bei einem Absetzen des Gerätes die Anpressstange 14 und das Mündungsteil 11 wieder zurückgeschoben, und das Gerät wird gegen ein Auslösen des Eintreibvorgangs gesichert. Das federbelastete, einschiebbare Mündungsteil 11 bildet daher ein Andruckglied und ein Sensorglied im Sinne der Erfindung aus.

Die Anpressstange 14 ist zudem mechanisch mit dem Sperrglied 12 verbunden, so dass durch den Hub der Anpressstange 14 zugleich der Schieber 13 des Sperrglieds 12 betätigt wird.

Die einzelnen konkreten Ausführungsbeispiele der Erfindung unterscheiden sich dabei im Wesentlichen durch Bauart und mechanische Ansteuerung des Sperrglieds 12 mit dem Schieber 13.

Im Beispiel nach Fig. 1 bis Fig. 5c ist der Schieber 13 als ein Drehschieber 13a ausgebildet. Dieser umfasst eine zylindrische Walze 15 mit einer seitlichen Ausnehmung 16 in Form eines Zylindersegmentes. In der Sperrstellung überdeckt der Schieber 13a eine Durchtrittsöffnung 17 für das Treibglied 4 teilweise, so dass das Treibglied gegen den Schieber schlagen würde. In der Freigabestellung überdeckt die Durchtrittsöffnung 17 mit der Ausnehmung 16, so dass sie vollständig frei ist. Der als Drehschieber ausgebildete Schieber 13a wird über einen Drehhebel 18 verdreht, mit dem die Anpressstange 14 gelenkig verbunden ist.

In dem Beispiel nach Fig. 6 bis Fig. 9 ist der Schieber 13 als linearer Schieber 13b ausgebildet. Der Schieber 13b ragt in einem gesperrten Zustand von der Seite in die Durchtrittsöffnung 17 hinein und versperrt diese (siehe Fig. 7). In der freigegebenen Stellung ist der Schieber 13b um einen Hub gegen die Kraft einer Feder (nicht dargestellt) zurückgezogen, so dass eine Ausnehmung 19 des Schiebers 13b mit der Durchtrittsöffnung 17 überdeckt und diese freigibt. Die freigebende Bewegung des linearen Schiebers 13b wird über einen gelenkig mit dem Bauelement 5 verbundenen Schwenkhebel 20 gesteuert, wobei der Schwenkhebel 20 wiederum als Teil einer verkoppelten Mechanik mit der Anpressstange 14 und dem Mündungsteil 11 ausgebildet ist.

Fig. 10 zeigt eine schematische Darstellung einer weiteren Ausführung eines linearen Schiebers 13, 13c. Dieser ist nicht exakt linear verschiebbar ausgebildet, sondern wird um ein Gelenk 21 verschwenkt, wobei ein Zapfen 22 des Schiebers 13c in die Durchtrittsöffnung 17 ein- oder aus ausschwenkt.

Fig. 11 zeigt eine schematisierte Darstellung des Prinzips des linearen Schiebers aus Fig. 6 bis Fig. 9.

Fig. 12 zeigt eine schematische Darstellung eines Drehschiebers im geschlossenen und geöffneten Zustand, wobei der Drehschieber 13 als zylindrische Walze mit einer zentralen, senkrecht zur Zylinderachse gerichteten Bohrung 23 ausgeformt ist. Bei entsprechender Orientierung gibt die Bohrung 23 die Durchtrittsöffnung 17 frei.

Fig. 13 zeigt schematisch eine Abwandlung eines solchen Drehschiebers mit nicht zentraler Ausnehmung, was dem Ausführungsbeispiel nach Fig. 1 bis Fig. 5c entspricht.

Die Merkmale der verschiedenen Ausführungsbeispiele können je nach Anforderungen miteinander kombiniert werden.

## Patentansprüche

1. Eintreibgerät, umfassend
ein handgeführtes Gehäuse (1) mit einem darin aufgenommenen, antreibbar bewegbaren Energieübertragungselement (2) zur Übertragung von Energie auf ein Befestigungselement (8),
ein Treibglied (4) des Energieübertragungselements (2), wobei das Treibglied (4) zum Eintreiben auf das Befestigungselement (8) wirkt, und
ein Sensorglied (11) zur Bestimmung eines betriebsgemäßen Zustands des Eintreibgerätes, wobei ein Eintreibvorgang nur bei Vorliegen des betriebsgemäßen Zustands freigegeben ist,
**dadurch gekennzeichnet,**
**dass** ein Sperrglied (12, 13) bei Vorliegen des nicht betriebsgemäßen Zustands in einem Weg des Energieübertragungselementes sperrend angeordnet ist, wobei das Sperrglied (12, 13) nach einem Auslösen eines Eintreibvorgangs das Energieübertragungselement (2) abfangen kann, wobei das Sperrglied einen beweglichen Schieber (13) umfasst, wobei der Schieber (13) in einer Sperrstellung zwischen dem Treibglied (4) und dem Befestigungselement (8) angeordnet ist, und wobei der Schieber (13) in einer Freigabestellung einen Verfahrweg des Treibgliedes (4) gegen das Befestigungsglied (8) freigibt.

2. Eintreibgerät nach Anspruch 1, **dadurch gekennzeichnet, dass** der Schieber (13) über eine Mechanik (14, 18, 20, 21) mit einem Andruckglied (11) verbunden ist, wobei ein Andrücken des Andruckgliedes (11) gegen ein Werkstück den Schieber (13) in die Freigabestellung bewegt.

3. Eintreibgerät nach Anspruch 2, **dadurch gekennzeichnet, dass** das Sperrglied (12, 13) mittels einer Anpressstange (14) mit dem Andruckglied (11) verbunden ist.

4. Eintreibgerät nach einem der Ansprüche 1 bis 3, **dadurch gekennzeichnet, dass** der Schieber (13) als ein Drehschieber (13a) ausgebildet ist.

5. Eintreibgerät nach einem der Ansprüche 1 bis 3, **dadurch gekennzeichnet, dass** der Schieber (13) als ein linearer Schieber (13b, 13c) ausgebildet ist.

6. Eintreibgerät nach einem der vorhergehenden Ansprüche, **dadurch gekennzeichnet, dass** das Eintreibgerät einen elektrischen Motor (7a) als Antriebsquelle aufweist.

7. Eintreibgerät nach einem der vorhergehenden Ansprüche, **dadurch gekennzeichnet, dass** das Sensorglied (11) ein Andruckglied (11) in einem vorderen Bereich des Eintreibgerätes umfasst, wobei das Andruckglied (11) zur Freigabe des Eintreibvorganges gegen ein Werkstück abgestützt ist.

8. Eintreibgerät nach einem der vorhergehenden Ansprüche, **dadurch gekennzeichnet, dass** zusätzlich zu dem Sperrglied (12, 13) eine weitere Sicherheitseinrichtung an dem Eintreibgerät vorgesehen ist, wobei das Auslösen eines Eintreibvorgangs mittels der weiteren Sicherheitseinrichtung verhindert ist.

## Claims

1. Driving tool, comprising
a hand-held housing (1) accommodating an energy-transfer element (2) movable in a drivable manner for transferring energy to a fastening element (8),
a drive member (4) of the energy-transfer element (2), the drive member (4) acting on the fastening element (8) so as to drive it in, and
a sensor member (11) for determining an operational state of the driving tool, a driving process only being enabled when the operational state prevails, **characterised in that**
a locking member (12, 13) is arranged in a locking manner in the path of the energy-transfer element when the non-operational state prevails, wherein the locking member (12, 13) can stop the energy-transfer element (2) after the initiation of a driving process and wherein the locking member comprises a movable slide (13), the slide (13) in its locking position being arranged between the drive member (4) and the fastening element (8) and the slide (13) in its release position releasing the displacement path of the drive member (4) towards the fastening member (8).

2. Driving tool according to claim 1, **characterised in that** the slide (13) is connected to a contact member (11) via a mechanism (14, 18, 20, 21), the slide (13) being moved into the release position when the contact member (11) presses against a workpiece.

3. Driving tool according to claim 2, **characterised in that** the locking member (12, 13) is connected to the contact member (11) by means of a pressure rod (14).

4. Driving tool according to one of claims 1 to 3, **characterised in that** the slide (13) is designed as a rotary slide (13a).

5. Driving tool according to one of claims 1 to 3, **characterised in that** the slide (13) is designed as a linear slide (13b, 13c).

6. Driving tool according to one of the preceding claims, **characterised in that** the driving tool has an electric motor (7a) as a drive source.

7. Driving tool according to one of the preceding claims, **characterised in that** the sensor member (11) comprises a contact member (11) in a front region of the driving tool, the contact member (11) being supported against a workpiece in order to enable the driving process.

8. Driving tool according to one of the preceding claims, **characterised in that** a further safety device is provided on the driving tool in addition to the locking member (12, 13), the further safety device preventing the initiation of a driving process.

## Revendications

1. Appareil d'enfoncement comportant :
un boîtier tenu à la main (1) ayant un élément de transmission d'énergie (2), reçu dans celui-ci et mobile de manière entraînante, pour transmettre de l'énergie à un élément de fixation (8),
un élément d'entraînement (4) de l'élément de transmission d'énergie (2), dans lequel l'élément d'entraînement (4) agit sur l'élément de fixation (8) pour un enfoncement, et
un élément de détection (11) pour déterminer un état opérationnel de l'appareil d'enfoncement, dans lequel un processus d'enfoncement n'est déclenché que lorsque l'état opérationnel existe,
**caractérisé en ce que**
un élément de blocage (12, 13) est agencé de manière bloquante sur un trajet de l'élément de transmission d'énergie lorsque l'état non opérationnel existe, dans lequel l'élément de blocage (12, 13) peut arrêter l'élément de transmission d'énergie (2) après un déclenchement d'un processus d'enfoncement, dans lequel l'élément de blocage comporte un coulisseau mobile (13), dans lequel le coulisseau (13) est agencé dans une position de blocage entre l'élément d'entraînement (4) et l'élément de fixation (8), et dans lequel le coulisseau (13) libère un trajet de déplacement de l'élément d'entraînement (4) contre l'élément de fixation (8) dans une position de libération.

2. Appareil d'enfoncement selon la revendication 1, **caractérisé en ce que** le coulisseau (13) est relié à un élément de pression (11) par l'intermédiaire d'un élément mécanique (14, 18, 20, 21), dans lequel une pression de l'élément de pression (11) contre une pièce amène le coulisseau (13) dans la position de libération.

3. Appareil d'enfoncement selon la revendication 2, **caractérisé en ce que** l'élément de blocage (12, 13) est relié à l'élément de pression (11) au moyen d'une tige de pression (14).

4. Appareil d'enfoncement selon l'une des revendications 1 à 3, **caractérisé en ce que** le coulisseau (13) est formé comme un tiroir rotatif (13a).

5. Appareil d'enfoncement selon l'une des revendications 1 à 3, **caractérisé en ce que** le coulisseau (13) est formé comme un tiroir linéaire (13b, 13c).

6. Appareil d'enfoncement selon l'une des revendications précédentes, **caractérisé en ce que** l'appareil d'enfoncement comporte un moteur électrique (7a) faisant office de source d'entraînement.

7. Appareil d'enfoncement selon l'une des revendications précédentes, **caractérisé en ce que** l'élément de détection (11) comporte un élément de pression (11) dans une zone avant de l'appareil d'enfoncement, dans lequel l'élément de pression (11) est soutenu contre une pièce pour déclencher le processus d'enfoncement.

8. Appareil d'enfoncement selon l'une des revendications précédentes, **caractérisé en ce qu'**en plus de l'élément de blocage (12, 13), un dispositif de sécurité supplémentaire est prévu sur l'appareil d'enfoncement, dans lequel le déclenchement d'un processus d'enfoncement est empêché au moyen du dispositif de sécurité supplémentaire.
